# EUROPÄISCHE PATENTSCHRIFT

(11) **EP 0 052 882 B1**
(45) Veröffentlichungstag und Bekanntmachung des Hinweises auf die Patenterteilung: **29.10.1986**
(21) Anmeldenummer: 81109848.2
(22) Anmeldetag: 24.11.1981
(51) Int. Cl.: A47K 3/22

(54) **Duschabtrennung**
Shower enclosure
Ecran de douche

(30) Priorität: 25.11.1980 DE 8031363 U; 14.07.1981 DE 8120556 U
(43) Veröffentlichungstag der Anmeldung: 02.06.1982
(73) Patentinhaber: META-Regalbau GmbH & Co. KG, D-5760 Arnsberg 12 (DE)
(72) Erfinder: Weidenbrück, Horst, D-4901 Hiddenhausen 6 (DE)
(74) Vertreter: Hoefer, Theodor, Dipl.-Ing.

## Beschreibung

Die Erfindung bezieht sich auf eine Duschabtrennung mit einer unteren Führung für verschiebbare Trennwände, die innerhalb eines Rahmens in einer oberen Gleitschiene aufgehängt sind und mit ihren unteren Führungsleisten in einen nach oben offenen, von zwei seitlichen Führungswänden begrenzten Führungsschlitz eines länglichen, unteren, zwischen den seitlichen Teilen des Rahmens befestigten Führungskörpers eintauchen, wobei die vordere feste Führungswand einen zum Feuchtraum gezogenen Wasserablaufschenkel aufweist und die hintere, feuchtraumseitige als Führungsholm ausgebildet ist, der mit seinen Enden aus dem Bereich der unteren Enden der Trennwände heraus beweglich gelagert ist.

Eine derartige Ausführung ist bereits aus der EPA-001612 bekannt, bei welcher der untere Führungsholm an den seitlichen vertikalen Rahmenteilen zum Feuchtraum hin schwenkbar gelagert ist.

Aufgabe der vorliegenden Erfindung ist, unter Vermeidung einer derartigen, in mehreren Ebenen verlaufenden Schwenkbarkeit eine leichter zu handhabende Ausbildung des beweglichen Führungsholmes zu schaffen.

Diese Aufgabe wird gemäss der Erfindung dadurch gelöst, dass der Führungsholm in Endkappen oder Buchsen, die in den seitlichen Teilen des Rahmens befestigt sind, federnd herausnehmbar eingesteckt gehaltert ist.

Weitere Merkmale der Erfindung ergeben sich aus den abhängigen Ansprüchen.

Die Merkmale der Erfindung sind aufgrund des einfachen konstruktiven Aufbaus ohne Schwierigkeiten und ohne besonderen Aufwand herstellbar. Bei der Benutzung (zur Reinigung) bedarf es nur weniger oder nur eines Handgriffes, um den Führungsholm einerseits aus dem unteren feuchtraumseitigen Bereich der Trennwände zu entfernen oder andererseits nach einer Reinigung in diesen Bereich zurückzubringen. Auf der Zeichnung sind Ausführungsbeispiele der Erfindung dargestellt. Es zeigen:
Fig. 1 einen senkrechten Schnitt durch den unteren Rahmen einer Duschwand mit Schiebetüren und die Türen begrenzendem lösbaren Führungsholm;
Fig. 2 einen senkrechten Schnitt eines abgeänderten unteren Rahmens einer Duschwand mit Schiebetüren und lösbarem Führungsholm;
Fig. 3 eine Draufsicht auf den unteren Rahmen mit im Führungsholm angeordneter Rasteinrichtung teilweise geschnitten;
Fig. 4 eine Vorderansicht der Rasteinrichtung;
Fig. 5 eine Seitenansicht einer Duschabtrennung mit verschiebbaren Trennwänden in geschlossener Stellung und untenseitigem Führungsholm;
Fig. 6 eine Seitenansicht mit in die Mitte des Rahmens zusammengeschobenen Trennwänden und einem weiteren abgeänderten, nach unten durchgebogenen Führungsholm zur Entnahme der Trennwände;
Fig. 7 eine Draufsicht derselben Duschabtrennung entsprechend der Schnittlinie XII-XII in Fig. 5;
Fig. 8 einen senkrechten Schnitt des unteren Querholms mit durchgebogenem Führungsholm entsprechend der Schnittlinie XIII-XIII in Fig. 6;
Fig. 9 eine perspektivische Ansicht des Führungsholms als Strangprofil;
Fig. 10 eine perspektivische Ansicht eines abgeänderten Führungsholms mit Blattfeder;
Fig. 11 einen senkrechten Schnitt der Seitenteile des Rahmens mit abgeänderten Lagerbuchsen und Führungsholm und
Fig. 12 einen senkrechten Schnitt eines Seitenteiles des Rahmens mit weiter abgeänderter Endkappe für den Führungsholm.

Ein Rahmen 10 für Duschkabinen gemäss Fig. 1 weist untenseitig eine etwa L-förmige Schiene 11 auf, an deren kurzem aussenseitigen Schenkel 11a als vordere feste Führungswand drei verschiebbare Trennwände als Schiebetüren 12 geführt werden, die an einem oberen Querholm gleitend aufgehängt sind (nicht dargestellt). Zur besseren Führung ist der Schenkel 11a U-förmig nach innen abgebogen. Ein weiterer, längerer Schenkel 11b dient dabei als Wasserablaufschenkel und ist zum Duschraum (Feuchtraum) gerichtet.

Die untere längliche L-förmige Schiene 11 ist zwischen zwei seitlichen U-förmigen Rahmen 13 mittels Schraub- und Steckverbindung festgesetzt. Um die Schiebetüren 12 mit ihren Führungsleisten 14 in Richtung zum Innenraum zu begrenzen, ist als hintere feuchtraumseitige Führungswand ein Führungsholm 15 gemäss Fig. 1, beispielsweise zum Reinigen, lösbar an den Enden der L-förmigen Schiene 11 befestigt.

Die unteren Enden 14 der Trennwände tauchen in einen Führungsschlitz 22 ein, der einerseits durch den Schenkel 11a der vorderen Führungswand und andererseits durch den beweglichen Führungsholm 15 gebildet ist.

Für die Reinigung des Führungsschlitzes 22 innerhalb der unteren L-förmigen Schiene 11 lässt sich der Führungsholm 15 mit wenigen Handgriffen schnell und mühelos entfernen, so dass die Schiebetüren 12 ebenfalls in den Feuchtraum geschwenkt werden und somit das Reinigen der Führungsflächen der Schiene 11 möglich ist. Nach Beendigung des Reinigungsvorganges kann der Führungsholm 15 wieder einfach integriert werden.

Bei dem Ausführungsbeispiel nach Fig. 2 bis 4 ist die L-förmige untere Schiene 11 zwischen zwei seitlichen I-förmigen Rahmenteilen 38 mittels Schrauben 18 mit diesen verbunden; diese Rahmenteile 38 halten den Führungsholm 15, in dem einenends eine Rasteinrichtung 39 und anderenends ein Steckzapfen 40 befestigt sind, die in Endkappen 41 mitAusnehmungen 41 a der Rahmenteile 38 rastend eingreifen.

Der Steckzapfen 40 ist in dem Führungsholm 15 klemmend eingesteckt und weist eine Nase 40a auf.

Dem Steckzapfen 40 gegenüberliegend ist in dem Führungsholm 15 die Rasteinrichtung 39 befestigt, deren Falle (Riegel) 42 ebenfalls in die Endkappe 41 bzw. deren Ausnehmung 41a eingreift.

Die Rasteinrichtung besteht aus der Falle 42, die in einem Steckzapfen 43 verschiebbar gelagert ist und mittels Nocken 43a, die in Ausnehmung 44 der Falle 42 eingreifen, in seiner Verschiebung begrenzt gehalten wird.

In Längsrichtung der Falle 42 liegt in einer Nut 45 eine Feder 46, welche die Falle 42 stets in Raststellung drückt.

Um die Raststellung zeitweilig aufzuheben, um den Führungsholm 15 für Reinigungszwecke herausnehmen zu können, ist in der Falle 42 eine Stecköffnung 47 zum Innenraum der Kabine gerichtet angeordnet, in der ein Griffstück 48 mit Steckteil 48a klemmend gehalten ist. Dabei ragt das Steckteil 48a aus der Wandung des Führungsholmes 15 durch einen Schlitz 49 zum Innenraum heraus, so dass das Griffstück 48 an der Aussenfläche des Führungsholms 15 liegt und somit leicht unter Überwindung der Federkraft zu betätigen ist.

Eine Duschabtrennung 50 gemäss Fig. 5 bis 12 weist einen umlaufenden Rahmen 51 auf, dessen Seitenteile 51a aus vorzugsweise U-förmigen Strang-Profilen gebildet sind und an dessen oberem Querholm 52 beispielsweise drei verschiebbare Trennwände 53 (Schiebetüren) in entsprechenden Gleitschienen aufgehängt sind und den Zugang zum Feuchtraum (Duschkabine) freigeben können.

Der untere Querholm 54, welcher auf dem Rand der Duschwanne aufliegen kann, weist eine vordere Führungswand 55 auf, die nach unten und innen zum Feuchtraum hin als Wasserablaufschenkel 56 ausläuft. Beide Querholme 52, 54 sind mit entsprechenden Nuten 57 ausgestattet, um in diese die Seitenteile 51a mittels Schrauben 58 zu einem Rahmen 51 zu verbinden.

Die an dem oberen Querholm 52 verschiebbar aufgehängten Trennwände 53 weisen untenseitig jeweils eine Führungsleiste 59 auf, an denen Endkappen 60 aufgesteckt sind. Dabei können die Endkappen 60 der vorderen Trennwand 53 an der vorderen Führungswand 55 des unteren Querholms 54 anliegen.

Um die Trennwände 53 auch feuchtraumseitig zu führen, ist der Führungswand 55 des unteren Querholms 54 gegenüberliegend unter Bildung eines Führungsschlitzes 61 ein Führungsholm 62 angeordnet, welcher die Führungsleisten 59 der inneren Trennwand 53 begrenzt.

Bei diesem Ausführungsbeispiel der Erfindung lagert der vorzugsweise als Strangprofil gefertigte Führungsholm 62 in den Seitenteilen 51a des U-förmigen Rahmens 51 klemmend. Dabei lagern die Führungsholmenden in dem Querschnitt des Führungsholmes 62 entsprechend ausgebildeten Buchsen 63, die in Öffnungen 64 der Seitenteile 51a eingesteckt gehalten sind und den Führungsholm 62 gegen ein Verschieben klemmend halten.

Dieser Führungsholm 62 ist vorzugsweise aus Kunststoff hergestellt und weist einen U-förmigen Querschnitt auf, dessen freie Schenkel 62a zum Wasserschenkel 56 des unteren Querholms 54 (d.h. nach unten) gerichtet sind.

Sollen bei einem derartigen gehaltenen Führungsholm 62 die Trennwände 53 beispielsweise für Reinigungszwecke aus dem Führungsschlitz 61 nach innen zum Feuchtraum hin verschwenkt werden, so lässt sich der elastisch nachgiebige Führungsholm 62 in seinem Mittelteil nach unten drücken. Nachdem die Trennwände 53 bereits zur Mitte des Rahmens 51 verschoben wurden, können nun die Trennwände 53 abgeschwenkt werden (vgl. Fig. 6 und 8). Das Einbringen der Trennwände 53 in den Führungsschlitz 61 erfolgt ebenfalls durch Durchbiegen des Führungsholmes 62 nach unten, bis die Oberkante des Führungsholmes 62 unter die Unterkante der Führungsleiste 59 der Trennwände 53 liegt, so dass diese dann eingeschwenkt werden können.

Ein derartig U-förmig aus Kunststoff gebildeter Führungsholm 62 zeigt den Vorteil, dass während des Durchbiegens die freien Schenkel 62a sich teilweise im Biegungsbereich nach aussen verformen, wobei die Seitenstabilität des Führungsholmes 62 günstig unterstützt wird.

Bei dem nach Fig. 10 der Zeichnung dargestellten Ausführungsbeispiel ist der Führungsholm 62 von vorzugsweise zwei Rohrenden 65 gebildet, welche mittels einer Blattfeder 66 o.dgl. durch Nieten 67, Schrauben o.dgl. miteinander verbunden sind.

Ein derartig ausgebildeter Führungsholm 62 lässt sich zum Abschwenken der Trennwände 53 für Reinigungszwecke stumpfwinklig nach unten drücken, wobei durch die flach liegende Blattfeder 66 die Seitenstabilität erhalten bleibt.

Ein in Fig. 11 und 12 gezeigter Führungsholm 68 ist ebenfalls U-förmig ausgebildet und weist untenseitig eine abgebogene federnde Zunge 69 auf, welche sich auf dem Wasserablaufschenkel 56 des Querholms 54 oder aber auf dem Wannenrand abstützt.

Die Zunge 69 ist vorzugsweise aus demselben Material des Führungsholms 68 gebildet und ist entsprechend seiner Länge etwa mittig angeordnet.

Desweiteren sind die Lagerbuchsen 70 im Querschnitt rechteckig ausgebildet und lassen sich mittels der Schrauben 58 mit den Seitenteilen 51 a des Rahmens 52 verbinden. Das Einsetzen des Führungsholms 68 erfolgt durch Einstecken eines Endes in eine Öffnung 70a der Lagerbuchsen 70 eines Seitenteils 51a, bis das andere Ende vor der gegenüberliegenden Öffnung 70a der anderen Lagerbuchse 70 liegt und dann eingeschoben werden kann. Der Führungsholm 68 wird dabei über die Wülste 71 in seiner Lage klemmend gehalten.

Bei der in Fig. 12 dargestellten Lagerbuchse 70 weist diese in der Öffnung 70a eine nach innen und oben auslaufende Schräge 72 auf, wobei die obere Wulst 71 nahe dem Führungsholmende aufliegt. Die Schräge 72 bewirkt bei einem Anheben des Führungsholms 68 nach oben ein leichtes Herausgleiten der Enden bei durchgebogenem Führungsholm zu seiner Entnahme.

## Patentansprüche

1. Duschabtrennung mit einer unteren Führung für verschiebbare Trennwände (12, 53), die innerhalb eines Rahmens (10, 51) in einer oberen Gleitschiene aufgehängt sind und mit ihren unteren Führungsleisten (14, 59) in einen nach oben offenen, von zwei seitlichen Führungswänden (11a, 15; 54, 55, 62) begrenzten Führungsschlitz (22; 61) eines länglichen, unteren, zwischen den seitlichen Teilen des Rahmens (10, 51) befestigten Führungskörpers eintauchen, wobei die vordere feste Führungswand (11a, 54, 55) einen zum Feuchtraum gezogenen Wasserablaufschenkel (11b; 56) aufweist und die hintere feuchtraumseitige Führungswand als Führungsholm (15; 62; 68) ausgebildet ist, der mit seinen Enden aus dem Bereich der unteren Enden der Trennwände (12; 53) heraus beweglich gelagert ist, dadurch gekennzeichnet, dass der Führungsholm (15; 62; 68) in Endkappen (41) oder Buchsen (63; 70), die in den seitlichen Teilen des Rahmens (10; 51) befestigt sind, federnd herausnehmbar eingesteckt gehaltert ist.

2. Duschabtrennung nach Anspruch 1, dadurch gekennzeichnet, dass in dem Führungsholm (15) einenends eine federnde Rasteinrichtung (39) und anderenends ein Steckzapfen (40) angeordnet sind, die in Ausnehmungen (42a) der Endkappen (41) rastend eingreifen.

3. Duschabtrennung nach Anspruch 2, dadurch gekennzeichnet, dass die Rasteinrichtung (39) von einem Steckzapfen (43) mit integrierter verschiebbarer Falle (42) und Druckfeder (46) gebildet ist und die Falle (42) zur Begrenzung der Verschiebebewegung Ausnehmungen (44) aufweist, in die Nocken (43a) eingreifen, sowie eine Stecköffnung (47) aufweist, in die ein Griffstück (48) mit Steckteil (48a) klemmend eingreift, das durch einen Schlitz (49) des Führungsholms (15) greift und mit dem Griffstück (48) einteilig ausgebildet ist.

4. Duschabtrennung nach Anspruch 1, dadurch gekennzeichnet, dass der Führungsholm (62) in sich elastisch ausgebildet und in den Buchsen (63) endseitig nachgiebig klemmend gehalten ist, wobei der Führungsholm (62) als Strangprofil aus Kunststoff mit umgekehrtem U-förmigem Querschnitt ausgebildet ist.

5. Duschabtrennung nach Anspruch 1, dadurch gekennzeichnet, dass im unteren Bereich U-förmiger seitlicher Teile (51a) des Rahmens (51) Öffnungen (56) eingearbeitet sind, die sich gegenüberliegen und in denen zur Lagerung des Führungsholmes (52) die Buchsen (63) angeordnet sind.

6. Duschabtrennung nach Ansprüchen 4 und 5, dadurch gekennzeichnet, dass der Führungsholm (62) U-förmig ausgebildet ist und mit seinen freien Schenkeln (62a) nach unten zum Wasserablaufschenkel (56) gerichtet angeordnet und zum Ausschwenken der Trennwände (53) für Reinigungszwecke in Richtung dieses Wasserablaufschenkels (56) nachgiebig ausgebildet ist, wobei die Schenkelenden (62a) in Bewegungsrichtung die Seitenstabilität unterstützend nach aussen verformbar ausgebildet sind.

7. Duschabtrennung nach Anspruch 1, dadurch gekennzeichnet, dass der Führungsholm (62) von zwei Rohrenden (65) gebildet ist, die mittels eines elastischen Teiles wie Blattfeder (66), Gummi od.dgl. nachgiebig miteinander verbunden sind.

8. Duschabtrennung nach Ansprüchen 4 bis 7, dadurch gekennzeichnet, dass der Führungsholm (68) mittig und untenseitig eine sich auf dem Wasserschenkel (56) der vorderen Führungswand (54, 55) abstützende elastische Zunge (69) aufweist.

## Claims

1. Shower separator having a lower guide means for displaceable dividing walls (12, 53), which are mounted inside a frame (10, 51) in an upper slide rail and extend, with their lower guide bars (14, 59), into a guide slot (22; 61) formed in an elongate, lower guide member secured between the lateral portions of the frame (10, 51), the guide slot being open towards its upper end and being defined by two lateral guide walls (11a, 15; 54, 55, 62), wherein the front, fixed guide wall (11a, 54, 55) is provided with a water drainage arm (11b; 56) extending to the wet chamber, and the rear guide wall at the wet chamber end is formed as a guide beam (15; 62; 68) which is mounted so that its ends are displaceable from out of the region of the lower ends of the dividing walls (12; 53), characterised in that the guide beam (15; 62; 68) is inserted, in a resiliently removable manner, in end casings (41) or bushes (63; 70) which are mounted in the lateral portions of the frame (10; 51).

2. Shower separator according to claim 1, characterised in that one end of the guide beam (15) accommodates a resilient locking means (39), and its other end accommodates a linch pin (40), the locking means and linch pin engaging in a locking manner in recesses (42a) formed in the end casings (41).

3. Shower separator according to claim 2, characterised in that the locking means (39) is formed from a linch pin (43) with an integral, displaceable locking bar (42) and compression spring (46), and, in order to limit the displacement movement, the locking bar (42) is provided with recesses (44), in which cams (43a) engage, and is also provided with an insert aperture (47) in which a grip handle (48) engages so as to clamp with insert member (48a) which engages through a slot (49) in the guide beam (15) and is integrally formed with the handle (48).

4. Shower separator according to claim 1, characterised in that the guide beam (62) is flexible per se and is retained in the bushes (63) so as to clamp at the ends in a resilient manner, the guide beam (62) being formed as an extrusion profile from plastics material with an inverted U-shaped cross-section.

5. Shower separator according to claim 1, characterised in that the lower region of U-shaped, lateral portions (51a) of the frame (51) is provided with apertures (56) which are located opposite one another and accommodate the bushes (63) for the mounting of the guide beams (52).

6. Shower separator according to claims 4 and 5, characterised in that the guide beam (62) has a U-shaped form and is disposed so that its free arms (62a) are orientated downwardly relative to the water drainage arm (56), and the guide beam is resilient for the outward pivotal movement of the dividing walls (53) for cleaning purposes in the direction of this water drainage arm (56), the arm ends (62a) being outwardly deformable in the direction of movement so as to provide the lateral stability.

7. Shower separator according to claim 1, characterised in that the guide beam (62) is formed from two tube ends (65) which are resiliently interconnected by a flexible means such as leaf spring (66), rubber or the like.

8. Shower separator according to claims 4 to 7, characterised in that the guide beam (68) is provided at its centre and lower end with a flexible projection (69) which is supported on the water arm (56) of the front guide wall (54, 55).

## Revendications

1. Séparation de douche avec guide inférieur pour des cloisons coulissantes (12, 53) qui sont suspendues à l'intérieur d'un cadre (10, 51) dans une glissière supérieure et pénètrent par leurs bandes de guidage inférieures (14, 59) dans une fente de guidage (22, 61) ouverte vers le haut, limitée par deux parois latérales de guidage (11 a, 15, 54, 55, 62) d'un corps de guidage inférieur allongé fixé entre les parties latérales du cadre (10,51), la paroi de guidage antérieure ferme (11a, 54, 55) présentant une aile d'écoulement d'eau (11b, 56) tirée vers la zone humide et la paroi de guidage postérieure située du côté de la zone humide étant conçue sous forme de longeron de guidage (15, 62, 68) qui est monté par ses extrémités de manière à pouvoir se mouvoir hors de la région des extrémités inférieures des cloisons (12, 53), caractérisée par le fait que le longeron de guidage (15, 62, 68) est maintenu inséré, de manière à pouvoir être retiré élastiquement, dans des chapeaux d'extrémité (41) ou des douilles (63, 70) qui sont fixés dans les parties latérales du cadre (10, 51).

2. Séparation de douche selon la revendication 1, caractérisé par le fait que dans le longeron de guidage (15) sont disposés à une extrémité un dispositif d'arrêt élastique (39) et à l'autre extrémité un tenon d'emboîtement (40) qui s'engage avec arrêt dans des évidements (42a) des chapeaux d'extrémité (41).

3. Séparation de douche selon la revendication 2, caractérisée par le fait que le dispositif d'arrêt (39) est formé par un tenon d'emboîtement (43) avec loquet coulissant (42) intégré et ressort de compression (46) et que le loquet (42) présente, pour la limitation du mouvement de coulissement, des évidements (44) dans lesquels s'engagent des aillies (43a), ainsi qu'une ouverture d'emboîtement (47) dans laquelle s'engage avec blocage une poignée (48) munie d'une partie d'emboîtement (48a) qui passe à travers une fente (49) du longeron de guidage (15) et est conçue d'une seule pièce avec la poignée (48).

4. Séparation de douche selon la revendication 1, caractérisée par le fait que le longeron de guidage (62) est constitué élastiquement en lui-même et est retenu à ses extrémités avec blocage souplè dans les douilles (63), le longeron de guidage (62) étant conçu sous forme de profilé extrudé en matière synthétique et étant constitué avec une section en "U" renversé.

5. Séparation de douche selon la revendication 1, caractérisée par le fait que dans la région inférieure de parties latérales en «U» (51a) du cadre (51) sont pratiquées des ouvertures (56) qui se font face et dans lesquelles les douilles (63) sont disposées pour le montage du longeron de guidage (52).

6. Séparation de douche selon les revendications 4 et 5, caractérisée par le fait que le longeron de guidage (62) est constitué en «U» et est disposé avec ses ailes libres (62a) dirigées vers le bas vers l'aile d'écoulement d'eau (56) et est conçu sous forme souple pour le pivotement des cloisons (53) vers l'extérieur dans des buts de nettoyage, en direction de cette aile d'écoulement d'eau (56), les extrémités d'ailes (62a) étant conçues sous forme déformable vers l'extérieur dans la direction de mouvement, favorisant la stabilité latérale.

7. Séparation de douche selon la revendication 1, caractérisée par le fait que le longeron de guidage (62) est formé par deux extrémités de tube (65) qui sont reliées entre elles de façon souple au moyen d'un élément élastique tel qu'un ressort à lame (66), du caoutchouc ou un moyen similaire.

8. Séparation de douche selon les revendications 4 à 7, caractérisée par le fait que le longeron de guidage (68) présente au milieu et au côté inférieur une languette élastique (69) s'appuyant sur l'aile d'eau (56) de la paroi de guidage antérieure (54, 55).
